# EUROPÄISCHE PATENTSCHRIFT

(11) **EP 0 142 150 B1**
(45) Veröffentlichungstag und Bekanntmachung des Hinweises auf die Patenterteilung: **11.05.1988**
(21) Anmeldenummer: 84113646.8
(22) Anmeldetag: 12.11.1984
(51) Int. Cl.: B41J 3/04

(54) **Verfahren und Wandler zum Erhöhen der Auflösung bei einer Tintenmosaikschreibeinrichtung**
Method and transducer for increasing the resolution in an ink mosaic recording device
Procédé et transducteur destinés à augmenter la résolution dans un dispositif d'écriture à mosaique à encre

(30) Priorität: 15.11.1983 DE 3341401
(43) Veröffentlichungstag der Anmeldung: 22.05.1985
(73) Patentinhaber: Siemens-Elema AB, 171 95 Solna 1 (SE); SIEMENS AKTIENGESELLSCHAFT, 80333 München (DE)
(72) Erfinder: Nilsson, Kenth, Dipl.-Ing., S-184 00 Akersberga (SE)

(56) Entgegenhaltungen:
- DE-A- 2 444 517
- FR-A- 2 254 437
- FR-A- 2 314 832

## Beschreibung

Die Erfindung betrifft eine Tintenmosaikschreibeinrichtung mit einem eine Anzahl reihenweise angeordneter, piezoelektrischer Wandler aufweisenden Schreibkopf, bei dem durch piezoelektrische Verformung der Wandler tropfenweise Schreibflüssigkeit in Richtung auf einen Aufzeichnungsträger ausgestoßen wird. Weiterhin betrifft die Erfindung ein Verfahren zur Erhöhung der Auflösung bei einer derartigen Tintenmosaikschreibeinrichtung.

Bei bekannten Tintenmosaikschreibeinrichtungen ist bisher einer Auflösung von etwa 4 Tintentropfen pro mm erreicht worden (DE-C 25 27 647). Für eine Verbesserung des Schriftbildes wären etwa 10 derartige Tintentropfen pro mm wünschenswert. Aus der EP-O 116971 AI ist dazu bereits bekannt, mehrere Reihen piezoelektrischer Wandler in Papiertransportrichtung versetzt zueinander anzuordnen. Das erfordert jedoch die Verdoppelung der Elektronik und kann unter Umständen auch zu einer Verzerrung im Schriftbild führen.

Eine Verringerung des Abstandes zwischen piezoelektrischen Wandlern einer Reihe erhöht - abgesehen von den herstellungstechnischen Schwierigkeiten - die Gefahr der hydraulischen Kopplung zwischen den Wandlern erheblich.

Der vorliegenden Erfindung liegt die Aufgabe zugrunde, eine Tintenmosaikschreibeinrichtung der eingangs genannten Art so auszubilden, daß auf einfache Weise und ohne zusätzliche piezoelektrische Wandler die Auflösung erhöht werden kann.

Diese Aufgabe wird erfindungsgemäß dadurch gelöst, daß die einzelnen Wandler aus zwei Streifen aus piezoelektrischem Material bestehen, die mit Abstand zueinander angeordnet, beidseitig kontaktiert und an beiden Seiten derart von Platten abgedeckt sind, daß zwischen den Streifen und den Platten ein langgestreckter, im wesentlichen rechteckiger Kanal entsteht, aus dem Schreibflüssigkeit ausgestoßen wird. Bei den hier vorgesehenen Wandlern stellen die gebildeten Tintenkanäle direkt die Schreibdüsen dar. Auf eine separate Lochmatrize kann also verzichtet werden. Wird beispielsweise an die Streifen eine elektrische Spannung angelegt, so werden diese schmaler und höher, so daß die eingeschlossene Kanalquerschnittsfläche vergrößert wird. Dadurch wird zusätzliche Schreibflüssigkeit in diesen Kanal hineingesaugt. Wird die Spannung an dieser Kontaktierung entfernt oder kurzzeitig sogar ein Impuls umgekehrter Polarität angelegt, so gehen die Streifen in ihre Ausgangsform zurück, wodurch das Kanalvolumen schlagartig verkleinert wird. Das führt zu einem Ausstoßen von Schreibflüssigkeit. Beim Anlegen der Spannung werden die piezoelektrischen Streifen gleichzeitig kürzer.

Eine weitere Aufgabe der Erfindung besteht darin, ein Verfahren zum Erhöhen der Auflösung bei einer Tintenmosaikschreibeinrichtung anzugeben.

Diese Aufgabe wird bei der erfindungsgemässen Tintenmosaikschreibeinrichtung dadurch gelöst, daß die beiden Streifen eines piezoelektrischen Wandlers zeitweise unterschiedlich stark verformt werden. Das kann beispielsweise durch Anlegen unterschiedlicher Spannungen erfolgen. Dabei kann immer noch eine ausreichende Querschnittsvergrößerung erreicht werden, um zusätzlich Schreibflüssigkeit in den Tintenkanal hineinzusaugen. Gleichzeitig wird jedoch durch die unterschiedliche Längenausdehnung der beiden piezoelektrischen Streifen der Wandler etwas verbogen, so daß das dem Aufzeichnungsträger zugewandte Ende des Wandlers seitlich ausweicht. Wird nun die Verformung der beiden Streifen des Wandlers so rückgängig gemacht, daß zunächst die unterschiedliche Längenausdehnung und damit die Verbiegung des Wandlers beibehalten wird, so wird ein Flüssigkeitstropfen ausgestoßen, der seitlich versetzt ist zur Wandlerstellung im ungebogenen Zustand. Wird der Aufzeichnungsträger wie üblich dicht an den Tintenkanälen vorbeigeführt, so entspricht die Versetzung des Auftreffpunktes des Tintentropfens annähernd der Versetzung der Kanalmündung.

Diese Verbiegung des Tintenkanales und das Ausstoßen eines Tintentropfens in dieser Lage kann beispielsweise dadurch realisiert werden, daß einem an beiden piezoelektrischen Streifen gleichzeitig angelegten Spannungsimpuls eine für die beiden Streifen unterschiedliche Gleichspannung überlagert wird, die praktisch die Verbiegung verursacht und aufrechterhält.

Bei der Auslenkung muß hierbei lediglich die Masse eines einzelnen Wandlers beschleunigt werden. Das macht es möglich, die Auslenkung mit einer Amplitude vorzunehmen, die etwa einem Viertel des Abstandes zwischen den bei ruhenden Wandlern erzeugten Flüssigkeitstropfen entspricht. Nimmt man als Beispiel wieder einen Schreibkopf, bei dem die Tintenkanäle einen Abstand von etwa 250 Ilm haben, so ergäbe das eine Auslenkamplitude von etwa 60 Ilm. Die Synchronisation müsste in diesem Fall so erfolgen, daß ein Flüssigkeitstropfen jeweils bei der maximalen Auslenkung in der einen oder anderen Richtung ausgestoßen wird. Auf diese Art und Weise könnte die Anzahl der Tropfen pro mm bereits verdoppelt werden. Erhöht man die Auslenkamplitude auf 80 Ilm und benutzt man auch die nicht gekrümmte Ruhelage des Tintenkanales zum Ausstoßen eines Tropfens, so kann die Anzahl der Tropfen pro mm bereits verdreifacht werden. Da sich die Tintenkanäle im Moment des Ausstoßens eines Flüssigkeitstropfens praktisch in Ruhe befinden, wird den Tropfen keine Geschwindigkeitskomponente quer zur Flugrichtung überlagert.

Es ist auf der anderen Seite jedoch ebenfalls möglich, die Auslenkung des Wandlers synchron mit dem Ausstoßen eines Tintentropfens vorzunehmen, so daß dem Flüssigkeitstropfen eine Geschwindigkeitsquerkomponente überlagert wird. Dadurch wird der Auftreffpunkt des Tropfens auf dem Aufzeichnungsträger weiter verschoben, als es der Auslenkung des Wandlers entspricht. In diesem Fall kann mit wesentlich kleinerer Auslenkamplitude gearbeitet werden.

Auch eine Kombination der beiden vorabbeschriebenen Auslenkverfahren ist denkbar. Im Prinzip lassen sich dadurch die Auftreffpunkte der Flüssigkeitstropfen auf dem Aufzeichnungsträger beliebig dicht legen.

Besonders einfach läßt sich die zeitweise Verbiegung der piezoelektrischen Wandler dadurch erzielen, daß dem an beide piezoelektrischen Streifen angelegten Spannungsimpuls zum Ausstoßen eines Flüssigkeitstropfens zwei für die beiden Streifen unterschiedliche Spannungsimpulse überlagert werden. Die an die beiden Streifen zusätzlich angelegten Spannungsimpulse können dabei unterschiedliche Amplitude oder auch unterschiedliche Polarität haben. Die Dauer der Impulse muß lediglich so gewählt werden, daß die gewünschte Verbiegung des piezoelektrischen Wandlers vor dem Ausstoßzeitpunkt erreicht ist und bis nach dem Ausstoßen des Flüssigkeitstropfens beibehalten wird, wenn ohne zusätzliche Geschwindigkeitsquerkomponenten verfahren werden soll.

Eine im Aufbau einfache und für das Betreiben stabile Tintenmosaikschreibeinrichtung zur Durchführung des Verfahrens ergibt sich, wenn die Wandler in dem dem Aufzeichnungsträger abgewandten Ende über einen Steg zusammenhängen. Die Einspannung der gesamten Wandleranordnung vereinfacht sich damit erheblich. Weiterhin entfallen ansonsten aufwendige Justierarbeiten zum Ausrichten der einzelnen Wandler untereinander. Unter Umständen kann die elektrische Ansteuerung noch dadurch vereinfacht werden, daß die Platte auf einer Seite der Streifen aus Metall besteht und als gemeinsame Elektrode für beide oder sogar alle Streifen dient. In diesem Fall kann auf die ansonsten erforderliche zusätzliche Kontaktierung auf dieser Seite der Streifen verzichet werden.

Eine vorteilhafte Verbesserung des Tintenausstoßes ergibt sich dadurch, daß die Austrittsöffnung der Tintenkanäle verkleinert wird, indem sich der Kanal beispielsweise in diesem Endbereich verjüngt. Eine einfache Ausführung sieht dazu vor, daß die Streifen eines Wandlers einen spitzen Winkel bilden.

Die Tintenmosaikschreibeinrichtung läßt sich besonders einfach dadurch herstellen, daß die Streifen aus piezoelektrischem Material in einer Reihe mit Abstand zueinander angeordnet, beidseitig elektrisch kontaktiert und auf beiden Seiten mit einer alle Streifen überdeckenden Platte abgedeckt sind und daß die Platten nach jeweils zwei Streifen parallel zu diesen und zumindest über einen Teil der Länge derselben durchtrennt werden. Auf diese Art und Weise ergibt sich eine kammartige Anordnung mit einem alle Wandler zusammenhaltenden Steg, wobei die Zähne des Kammes aus den einzelnen Wandlern mit den Tintenkanälen bestehen.

Weitere Vorteile ergeben sich aus den nachfolgend anhand von fünf Figuren dargestellten Ausführungsbeispielen, mit denen die Erfindung näher erläutert und beschrieben wird. Gleiche Teile sind dabei mit gleichen Bezugszeichen versehen. Es zeigt bzw. zeigen
Fig. 1 eine schematische Ansicht einer Tintenmosaikschreibeinrichtung,
Fig. 2 ein Beispiel eines Schreibkopfes mit vier piezoelektrischen Wandlern,
Fig. 3 einen Querschnitt durch den Schreibkopf gemäß Fig. 2,
Fig. 4a und b zeitliche Spannungsverläufe für die beiden piezoelektrischen Streifen eines Wandlers.
Fig. 5a bis e die Aufzeichnungspunkte relativ zu den Tintenkanälen zu verschiedenen Zeiten.

Aus Fig. 1 ist der äußere Prinzipaufbau einer Tintenmosaikschreibeinrichtung ersichtlich. Über Transportrollen 1 und 2 wird der Aufzeichnungsträger 3, beispielsweise normales Registrierpapier, in Richtung des Pfeiles 4 über den Abstandshalter 5 an der Stirnseite 6 eines Gehäuses 7 vorbeigezogen. In das Gehäuse 7 ist die Anschlußleitung 8 geführt, die an ihrem freien Ende mit einem Stecker 9 zum Anschluß an ein entsprechendes Steuergerät, das die Steuersignale für die Aufzeichnung der gewünschten Verläufe, Zeichen oder Bilder und für die Synchronisierung zwischen der zeitlichen Auslenkung der jeweiligen Wandler und dem Ausstoßen der einzelnen Flüssigkeitstropfen liefert. Das Gehäuse 7 enthält den eigentlichen Schreibkopf, von dem eine mögliche Ausführungsform in Fig. 2 dargestellt ist.

Der Schreibkopf 10 besteht aus einer Reihe von piezoelektrischen Wandlern 11 bis 14 und einem Reservoir 15 für Schreibflüssigkeit 16. In dem Wandler 11 ist gestrichelt der Tintenkanal 17 angedeutet, der im Zusammenhang mit Fig. 3 anschließend näher erläutert wird. Der Übersichtlichkeit halber ist auf die Darstellung der elektrischen Kontaktierungen der piezoelektrischen Streifen verzichtet worden. Wie der Fig. 2 weiter zu entnehmen ist, sind die piezoelektrischen Wandler 11 bis 14 am rückwärtigen Ende über einen gemeinsamen Steg 18 miteinander verbunden. An dieser Stelle sei angemerkt, daß es im Prinzip auch möglich ist, jeden Wandler einzeln auszubilden und separat im Schreibkopf zu befestigen. Die dargestellte Ausführungsform hat den Vorteil einer erheblich vereinfachten Herstellung, da zunächst eine geschlossene Kanalmatrize hergestellt werden kann, in dem eine Reihe kontaktierter piezoelektrischer Streifen auf einer ersten Platte parallel zueinander angeordnet und mit einer zweiten Platte abgedeckt werden. Nach jeweils zwei Streifen, die einen Tintenkanal einschließen, wird in Längsrichtung ein nahezu durchgehender Schlitz in die Platte gesägt. Auf diese Weise wird eine kammartige Wandleranordnung, wie se bei dem Ausführungsbeispiel gemäß Fig. 2 verwendet ist, erzeugt.

Fig. 3 zeigt einen Querschnitt durch die Wandleranordnung gemäß Fig. 2. Dabei sind die beiden äußersten Wandler 11 bzw. 14 nur gestrichelt angedeutet. Ebenso ist der Wandler 13 in seiner Ruhelage lediglich angedeutet. Der im Querschnitt näher dargestellte Wandler 12 besteht, wie die anderen Wandler auch, aus zwei piezoelektrischen Streifen 20 bzw. 21, die auf beiden Seiten mit einer Kontaktierung 22 bis 25 versehen sind und die zwischen zwei Platten 26 bzw. 27 eingeschlossen sind. Die beiden Platten bestehen in diesem Fall aus einem nichtleitenden Material.

Wird nun, wie für den Wandler 13 angenommen, an die beiden Streifen 30 bzw. 31 eine Spannung angelegt, so weden diese Streifen höher und gleichzeitig schmaler und kürzer. Wird, wie in Fig. 3 angenommen, eine unterschiedlich große Spannung an die beiden Streifen 30 bzw. 31 angelegt, so ergeben sich unterschiedliche Längenänderungen der Streifen in den drei Dimensionen. Durch die unterschiedliche Längenänderung der Streifen verbiegt sich das Wandlerelement. Trotz der unterschiedlichen Höhen- und Breitenveränderungen wird die Querschnittsfläche des Tintenkanales vergrößert, so daß Schreibflüssigkeit hineingesaugt wird.

Wird die Querschnittsvergrößerung anschließend rückgängig gemacht, die Verbiegung aber beibehalten, so wird ein Flüssigkeitstropfen praktisch aus einer versetzten Kanalöffnung ausgestoßen.

In Fig. 4a und 4b ist beispielhaft der zeitliche Verlauf der an die beiden Streifen eines Wandlers angelegten Spannung dargestellt. Dabei ist angenommen, daß in Fig. 4a die Spannung am Streifen 30 und in Fig. 4b die am Streifen 31 dargestellt ist. Zum Zeitpunkt t₁ wird eine gleichgroße Spannung an beide Streifen 30 bzw. 31 angelegt, die bis zum Zeitpunkt t₂ konstant gehalten wird und danach schlagartig wieder auf den Ausgangswert zurückkehrt. Mit Hilfe dieses Rechteckimpulses an beiden Streifen ergäbe sich die normale Wirkung eines derartigen Wandlerelementes; durch die angelegte Spannung vergrößert sich die Querschnittsfläche, und es wird Tinte in den Tintenkanal hineingesaugt. Zum Zeitpunkt t₂ verkleinert sich die Querschnittsfläche und damit das Volumen des Tintenkanales schlagartig, so daß in Richtung des Tintenkanales ein Flüssigkeitstropfen ausgestoßen wird. Eine Verbiegung des Wandlerelementes findet in diesem Fall nicht statt.

Zum Zeitpunkt t₃ sei angenommen, daß an die beiden Streifen eine kleine, betragsmäßig gleiche, jedoch entgegengesetzte Spannung von z. B. 20 V angelegt wird. Das führt zunächst zu einer Verbiegung des Wandlers 13, jedoch nicht zu einer Querschnittsvergrößerung des Tintenkanales. Zum Zeitpunkt t₄ wird dieser Spannung ein Spannungsimpuls von z.B. 100 V, wie zwischen den Zeiten t₁ und t₂, überlagert, der bis zum Zeitpunkt ts dauert. Zum Zeitpunkt t₆ schließlich geht die Spannung an beiden Streifen wieder auf den Ausgangswert zurück. Im Zeitintervall zwischen t₄ und t₅ wird die Querschnittsfläche des Tintenkanales des ausgelenkten Wandlers vergrößert. Zum Zeitpunkt t₅ wird diese Querschnittsvergrößerung rückgängig gemacht, die Auslenkung aber beibehalten. Erst zum Zeitpunkt t₆ wird auch die Auslenkung rückgängig gemacht.

Anhand der Fig. 5a-5e soll beispielhaft erläutert werden, wie die höhere Auflösung zustandekommt. In Fig. 5a sind dabei der Einfachheit halber lediglich drei Ausgangsöffnungen von Wandlern nebeneinander dargestellt, aus denen jeweils gleichzeitig Flüssigkeitstropfen ausgestoßen werden sollen. In Fig. 5b ist angenommen, daß die Wandler nicht ausgelenkt sind, so daß die Orte der Aufzeichnungspunkte mit den Orten der ruhenden Wandler übereinstimmen. In Fig.5c ist angenommen, daß sämtliche Wandler vor dem Ausstoßen eines Flüssigkeitstropfens nach einer Seite ausgelenkt sind, so daß auch die Aufzeichnungspunkte nach dieser Seite verschoben sind. In Fig. 5d ist die Auslenkung nach der anderen Seite vorgenommen. Fig. 5e schließlich zeigt die Gesamtheit der dadurch möglichen Aufzeichnungspunkte. Bereits mit Hilfe der drei Tintenkanäle lassen sich auf diese Art und Weise neun Aufzeichnungspunkte erzielen.

Die anhand der Fig. 1 bis 5 erläuterten Ausführungsbeispiele sind der besseren Übersichtlichkeit halber nicht maßstabsgerecht dargestellt. Anhand dieser Figuren soll allein das Wesentliche des erfindungsgemäßen Verfahrens und eine vorteilhafte Ausgestaltung des Schreibkopfes gezeigt werden. Ohne den Rahmen dieser Erfindung zu verlassen, ist es ebenso möglich, durch unterschiedlich starke Auslenkungen der einzelnen Wandler die Zahl der Aufzeichnungspunkte weiter zu erhöhen.

Weiterhin ist es auch möglich, die Auslenkung der Wandler mit dem Ausstoßen der Flüssigkeitstropfen so zu synchronisieren, daß diesen eine Geschwindigkeitsquerkomponente überlagert wird. Dadurch ist eine weitere Variationsmöglichkeit gegeben, durch die die Lage der Auftreffpunkte der Tropfen weiter verändert werden kann. Ein besonderer Vorteil des erfindungsgemässen Verfahrens und der hier angegebenen Tintenmosaikschreibeinrichtung zur Durchführung dieses Verfahrens besteht darin, daß die zusätzliche Auslenkung der Wandler und die dadurch erzielte höhere Auflösung nur im Bedarfsfall angewendet werden muß und nur für diese Fälle eine niedrigere Papiergeschwindigkeit in Kauf genommen werden muß. Für Entwürfe mit geringerer Anforderung an Auflösung kann stets mit einer höheren Papiergeschwindigkeit gearbeitet werden. Für beide Fälle, d. h. niedrige oder hohe Auflösung, ist aber immer nur ein Schreibkopf und damit eine Ansteuerelektronik notwendig. Der zusätzliche Aufwand für die Erhöhung der Auflösung beschränkt sich daher auf ein Minimum.

## Patentansprüche

1. Tintenmosaikschreibeinrichtung mit einem eine Anzahl reihenweise angeordneter, piezoelektrischer Wandler (11-14) aufweisenden Schreibkopf, bei dem durch piezoelektrische Verformung der Wandler (11-14) tropfenweise Schreibflüssigkeit in Richtung auf einen Aufzeichnungsträger (3) ausgestoßen wird, dadurch gekennzeichnet, daß die einzelnen Wandler (11-14) aus zwei Streifen (20,21; 30, 31) aus piezoelektrischem Material bestehen, die mit Abstand zueinander angeordnet, beidseitig kontaktiert und auf beiden Seiten derart mit Platten (26, 27; 36, 37) abgedeckt sind, daß zwischen den Streifen (20, 21; 30, 31) und den Platten (26, 27; 36, 37) ein langgestreckter, im wesentlichen rechteckiger Kanal (17) entsteht, aus dem Schreibflüssigkeit (16) ausgestoßen wird.

2. Tintenmosaikschreibeinrichtung nach Anspruch 1, dadurch gekennzeichnet, daß die Wandler (11-14) in dem dem Aufzeichnungsträger (3) abgewandten Ende über einen Steg (18) zusammenhängen.

3. Tintenmosaikschreibeinrichtung nach Anspruch 1 oder 2, dadurch gekennzeichnet, daß die Platte (27; 37) auf einer Seite der Streifen (20,21; 30, 31 ) aus Metall besteht und als gemeinsame Elektrode für beide Streifen dient.

4. Verfahren zur Erhöhung der Auflösung bei einer Tintenmosaikschreibeinrichtung nach einem der Ansprüche 1-3, dadurch gekennzeichnet, daß die beiden Streifen (20, 21; 30, 31) zeitweise unterschiedlich stark verformt werden.

5. Verfahren nach Anspruch 4, dadurch gekennzeichnet, daß die unterschiedliche Verformung durch Überlagerung des zum Ausstoßen eines Flüssigkeitstropfens vorgesehenen, an beide piezoelektrischen Streifen (20, 21; 30, 31) angelegten Spannungsimpulses mit zwei für die beiden Streifen unterschiedlichen Spannungsimpulsen erfolgt.

6. Verfahren zur Herstellung der Wandler nach einem der Ansprüche 1-5, dadurch gekennzeichnet, dass die Streifen (20, 21; 30, 31) aus piezoelektrischem Material in einer Reihe mit Abstand zueinander angeordnet, beidseitig elektrisch kontaktiert und auf beiden Seiten mit einer alle Streifen überdeckenden Platte abgedeckt sind und daß die Platten nach jeweils zwei Streifen parallel zu diesen und zumindest über einen Teil der Länge derselben durchtrennt werden.

## Claims

1. An ink mosaic recording device with a recording head which comprises a number of piezo-electric transducers (11-14) arranged in rows, wherein piezo-electric deformation of the transducers (11-14) recording fluid ist ejected droplet y droplet in the direction of a data carrier (3) characterised in that the individual transducers (11-14) consist of two strips (20, 21; 30, 31) which are composed of piezo-electric material and which are arranged at a distance from one another, are contacted on both sides, and are covered on both sides by plates (26, 27; 36, 37) in such manner that between the strips (20, 21; 30, 31) and the plates (26, 27; 36, 37) and elongated, fundamentally rectangular channel (17) is formed from which recording fluid (16) is ejected.

2. An ink mosaic recording device as claimed in Claim 1, characterised in that the transducers (11-14) are connected via a bridge (18) at the end facing away from the data carrier (13).

3. An ink mosaic recording device s claimed in Claim 1 or 2, characterised in that the plate (27; 37) on one side of the strips (20, 21; 30, 31) consists of metal and serves as a common electrode for the two strips.

4. A method of increasing the resolution in an ink mosaic recording device as claimed in one of the Claims 1 to 3, characterised in that the two strips (20,21; 30, 31) are periodically deformed to differing extents.

5. A method as claimed in Claim 4, characterised in that the different deformation is effected by superimposing upon the voltage pulse, which is connected to the two piezo-electric strips (20,21; 30, 31 ) for the ejection of a fluid droplet, two voltage pulses which differ for the two strips.

6. A method for the production of the transducers as claimed in one of the Claims 1 to 5, characterised in that the strips (20, 21; 30, 31) which consist of piezo-electric material are arranged in a row in a distance from one another, are electrically contacted on both sides and are covered on both sides by a plate which covers all these strips, and after every two strips the plates are divided in parallel to the strips and at least along part of the length thereof.

## Revendications

1. Dispositif enregistreur mosaïque à encre comportant une tête d'écriture possédant un certain nombre de transducteurs piézoélectriques (11-14) disposés selon une rangée et dans laquelle une encre est éjectée sous la forme de gouttes en direction d'un support d'enregistrement (3) sous l'effet d'une déformation piézoélectrique des transducteurs (11-14), caractérisé par le fait que les différents transducteurs (11-14) sont constitués par deux bandes (20, 21 ; 30, 31) réalisées en un matériau piézoélectrique et qui sont disposées à distance l'une de l'autre, sont raccordées par des contacts sur leurs deux faces et sont recouvertes, sur leurs deux faces, par des plaques (26, 27; 36, 37) de telle sorte qu'entre les bandes (20,21; 30,31) et les plaques (26, 27; 36, 37) se trouve formé un canal allongé, sensiblement rectangulaire (17), hors duquel l'encre (16) est éjectée.

2. Dispositif d'enregistrement mosaîque à encre suivant la revendication 1, caractérisé par le fait que les transistors (11-14) sont réunis entre eux d'un seul tenant par l'intermédiaire d'une barrette (18), au niveau de leur extrémité tournée à l'opposé du support d'enregistrement (3).

3. Dispositiv enregistreur mosaîque à encre suivant la revendication 1 ou 2, caractérisé par le fait que la plaque (27; 37) est située sur une face des bandes (20, 21; 30, 31), est réalisée en un métal et sert d'électrode commune pour les deux bandes.

4. Procédé pour accroître la résolution dans un dispositif enregistreur mosaîque (40) suivant l'une des revendications 1-3, caractérisé par le fait que les deux bandes (20, 21; 30, 31) sont déformées temporairement avec des amplitudes de déformation différentes.

5. Procédé suivant la revendication 4, caractérisé par le fait que la déformation variable est réalisée par superposition de deux impulsions de tension différentes pour les deux bandes à l'impulsion de tension prévue pour éjecter une goutte d'encre et appliquée aux deux bandes piétzélectriques (20, 21; 30, 31).

6. Procédé pour fabriquer les transducteurs suivant l'une des revendications 1-5, caractérisé par le fait qu'on dispose les bandes (20, 21; 30, 31) réalisées en un matériau piézoélectrique à distance l'une de l'autre selon une rangée, qu'on établit un contact électrique avec leurs deux faces et qu'on les recouvre, sur leurs deux faces, par une plaque recouvrant toutes les bandes, et qu'on sépare les plaques, au bout de respectivement deux bandes, parallèlement à ces dernières et au moins sur une partie de la longueur de ces bandes.
